# EUROPÄISCHE PATENTSCHRIFT

(11) **EP 0 162 013 B1**
(45) Veröffentlichungstag und Bekanntmachung des Hinweises auf die Patenterteilung: **04.10.1989**
(21) Anmeldenummer: 85810216.3
(22) Anmeldetag: 08.05.1985
(51) Int. Cl.: F27B 9/10, F27D 7/02, C21D 9/00

(54) **Anwärmofen für zylindrische Güter**
Warming-up furnace for cylindrical products
Four de réchauffage pour des produits cylindriques

(30) Priorität: 18.05.1984 DE 3418603
(43) Veröffentlichungstag der Anmeldung: 21.11.1985
(73) Patentinhaber: SCHWEIZERISCHE ALUMINIUM AG, CH-3965 Chippis (CH)
(72) Erfinder: Hilge, Bernhard, CH-8932 Mettmenstetten (CH); Knoch, Martin, D-5100 Aachen (DE); Kramer, Carl, D-5100 Aachen (DE)

(56) Entgegenhaltungen:
- WO-A-83/02661
- FR-A- 2 450 284
- GB-A- 854 359
- US-A- 3 837 794

## Beschreibung

Die Erfindung betrifft einen Anwärmofen für Bolzen, Stangen, Rohre und ähnliche zylindrische Güter der im Oberbegriff des Anspruchs 1 angegebenen Gattung.

Aus der WO 83/02661 ist ein Anwärmofen für Bolzen, Stangen, Rohre und ähnliche zylindrische Güter bekannt, die mittels einer Transportvorrichtung durch einen Behandlungsraum gefördert werden. Diese Transportvorrichtung behält jedoch eine bestimmte, vorgegebene Höhe bei, so daß sich bei Gütern mit unterschiedlichem Durchmesser die Längsachsen nicht exakt in der Mitte des zylindrischen Behandlungsraumes befinden. Dadurch kommt es jedoch zu einer ungleichmäßigen Beaufschlagung der Gutoberfläche durch den erwärmten Gasstrom und eine entsprechend ungleichmäßige Erwärmung, die zu Verkrümmungen des Glühgutes führen kann, die der weiteren Verarbeitung sehr hinderlich sind. Außerdem rufen diese Verkrümmungen wiederum eine noch ungleichmäßigere Erwärmung hervor, da sich, über die Länge des Glühgutes gesehen, der Abstand zwischen der Wand des zylindrischen Behandlungsraumes und der Oberfläche des Glühgutes in unkontrollierter Weise ändert.

Die Ventilatoren für die Erzeugung des umgewälzten Gasstroms sind so angeordnet, daß das Gut ohne zusätzliche konstruktionsaufwendige und Druckverluste verursachende Einbauten, wie beispielsweise Leitbleche, nicht auf seiner gesamten Länge gleichmäßig durch den Gasstrom beaufschlagt wird; dies ist auf die einseitige Anordnung der Ventilatoren zurückzuführen. Außerdem blasen die Ventilatoren quer zur Längsachse des Gutes ab, so daß der Druckrückgewinn im Ventilatorgehäuse Probleme bereitet.

Ein weiterer Nachteil dieses bekannten Anwärmofens liegt in der Verwendung von Schlitzdüsen für die konvektive Erwärmung. Diese, längs des Gutes angeordnete Schlitzdüsen erzeugen Schlitzstrahlen, deren Austrittsgeschwindigkeit über dem Gutumfang in unterschiedlichen Richtungen zur Gutoberfläche verläuft und also eine ungleichmäßige Strömungsbeaufschlagung und damit eine ungleichmäßige Erwärmung um den Gutumfang zur Folge hat.

Entsprechende Konstruktionen gehen aus der DE-OS-2 929 322, der DE-OS-2 712 279, der DE-AS-2 637 646 und der DE-OS-2 349 765 hervor.

Besonders in der Leichtmetallindustrie, beispielsweise bei zylindrischen Gütern aus Aluminium, werden zunehmend höhere Anforderungen an die gleichmäßige Erwärmung und die Genaue Einhaltung der geforderten Temperaturen gestellt. Außerdem sollte aus wirtschaftlichen Gründen die Behandlungszeit möglichst kurz gehalten werden; aus diesem Grunde wird angestrebt, den Wärmeübergang so groß wie möglich zu machen. Gerade bei hohen Wärme- übergängen wirken sich jedoch örtliche Schwankungen stark aus und können zu örtlichen Überhitzungen führen. Dies ist ein schwerwiegender Mangel von Anwärmöfen bei denen zur Verbesserung des Wärmeübergangs das zylindrische Gut direkt durch Flammen beaufschlagt wird, wie es aus der US-PS-3 837 794 bekannt ist.

Weiterhin sind schon Anwärmöfen entwickelt worden, bei denen das Gut während der Behandlung gedreht (US-PS-4 410 308) oder induktiv erwärmt wird (DE-OS-2 628 657). Hierfür ist jedoch ein großer konstruktiver Aufwand erforderlich. Außerdem gewährleistet auch die induktive Beheizung nicht die Gleichmäßige Erwärmung des zylindrischen Gutes über seine gesamte Länge.

Weiterhin geht aus der DE-OS-2 919 207 eine Transportvorrichtung für einen Anwärmofen hervor, bei dem jedoch die Erwärmung der zylindrischen Güter durch den direkten Kontakt mit erwärmten, feuerfesten Blöcken, also nicht durch konvektive Erwärmung, erfolgt.

Ein Anwärmofen der angegebenen Gattung geht schließlich aus der US-PS-4 065 249 hervor und weist einen Behandlungsraum, dessen Form dem Querschnitt des Gutes angepaßt ist, eine Transportvorrichtung für die Förderung des Gutes in Richtung seiner Längsachse durch den Behandlungsraum, einen Ventilator für die Erzeugung eines Gasstroms, eine Heizeinrichtung für die Erwärmung des Gasstroms sowie Düsenöffnungen für die Einführung des erwärmten Gasstroms in den Behandlungsraum auf. Auch hierbei ergibt sich jedoch der oben erwähnte Nachteil, nämlich die ungleichmäßige Erwärmung der zylindrischen Güter über ihre Länge und/oder über ihren Umfang, die auf die ungleichmäßige Beaufschlagung der Güter durch den Behandlungsgasstrom zurückzuführen ist.

Der Erfindung liegt deshalb die Aufgabe zugrunde, einen Anwärmofen der angegebenen Gattung zu schaffen, bei dem die oben erwähnten Nachteile nicht auftreten.

Insbesondere soll ein Anwärmofen vorgeschlagen werden, der zu einer genau definierten, gleichmäßigen Erwärmung des zylindrischen Gutes über seine gesamte Länge und seinen gesamten Umfang führt und durch unterschiedliche Erwärmung bedingte Verkrümmungen ausschließt.

Dies wird erfindungsgemäß durch die im kennzeichnenden Teil des Anspruchs 1 angegebenen Merkmale erreicht.

Zweckmäßige Ausführungsformen sind in den Unteransprüchen zusammengestellt.

Die mit der Erfindung erzielten Vorteile beruhen insbesondere auf der Beaufschlagung der zylindrischen Güter durch den umgewälzten Gasstrom in einer Weise, die auch bei unterschiedlichen Durchmessern des Gutes stets zu einer symmetrischen Verteilung des Wärmeübergangs über die Gutoberfläche und über die Gutlänge führt. Zu diesem Zweck werden einerseits die zylindrischen Güter jeweils mit konstanter, definierter Achslage in dem Anwärmofen gehalten; weiterhin erfolgt die Wärmeübertragung durch ein Düsenfeld, dessen Düsenstrahlen genau radial zur Längsachse des zylindrischen Gutes gerichtet sind, wodurch stabile, definierte Wärmeübergangsverhältnisse gewährleistet werden. Die genaue radiale Ausrichtung der auftreffenden Strahlen wird wiederum durch eine entsprechende Gestaltung der Strömungsführung und des mit den Düsenöffnungen versehenen Strömungskanals erreicht.

Die Erfindung wird im folgenden anhand eines Ausführungsbeispiels unter Bezugnahme auf die beiliegenden, schematischen Zeichnungen näher erläutert. Es zeigen:
Fig. 1 eine Draufsicht auf einen Anwärmofen,
Fig. 2 einen Schnitt längs der Linie A-A von Fig. 1,
Fig. 3 einen Schnitt längs der Linie B-B von Fig. 2,
Fig. 4 eine Einzelheit von Fig. 3 im vergrößerten Maßstab in einer Darstellung entsprechend Fig. 3,
Fig. 5 einen Schnitt längs der Linie C - C von Fig. 2,
Fig. 6 eine perspektivische Ansicht der Transportvorrichtung, und
Fig. 7 einen senkrechten Schnitt durch die Transportvorrichtung.

Das zu glühende Gut wird in den Zeichnungen schematisch durch einen zylindrischen Bolzen 1 angedeutet, der sich in einem zylindrischen Behandlungsraum 2 befindet. Dieser Bolzen 1 wird durch eine aus den Figuren 6 und 7 ersichtliche. Fördervorrichtung in horizontaler Richtung in den Behandlungsraum eingeführt, anschließend mittels einer in die Fördervorrichtung integrierten Hubvorrichtung in vertikaler Richtung im Behandlungsraum zentriert, dort bei Bedarf eine vorgegebene Zeitspanne gehalten, wieder abgesenkt und anschließend aus dem Behandlungsraum 2 herausbefördert. Die Transportrichtung der Bolzen 1 verläuft horizontal in Längsrichtung der zentralen Mittel- bzw. Längsachse der Bolzen 1.

Wie man aus Fig. 4 erkennt, befördert die Transportvorrichtung die Bolzen 1 in der Weise in den Behandlungsraum, daß die Längsachsen aller Bolzen 1, und zwar unabhängig von ihrem Durchmesser, auf der gleichen Höhe in dem Behandlungsraum 2 gehalten werden. In Fig. 4 ist bei 1a der minimale Bolzendurchmesser und bei 1b der maximale Bolzendurchmesser eingezeichnet. Es läßt sich erkennen, daß in beiden Fällen die Längsachse der Bolzen 1 a bzw. 1b an der gleichen Stelle liegen.

Die Außenwände des Behandlungsraumes 2 werden durch Seitenwände von Zuführkanälen 4 für das Behandlungsgas, beispielsweise Luft, gebildet, die in Düsenöffnungen 3 in den Wänden des Behandlungsraumes 2 enden. Die Düsenöffnungen sind so in den Wänden angeordnet, daß die aus den Düsenöffnungen 3 austretenden Düsenstrahlen genau radial auf die Bolzen 1 gerichtet sind. Zu diesem Zweck liegen die Auftreffpunkte der Düsenstrahlen, bezogen auf die Abwicklung der Mantelfläche der zylinderförmigen Bolzen 1, in den Eckpunkten gleichseitiger Dreiecke. Die Seitenlänge dieser gleichseitigen Dreiecke entspricht etwa dem Abstand zwischen Düsenaustrittsfläche und Bolzenoberfläche, bezogen auf den mittleren Bolzendurchmesser. Bei kreisrunden Düsenöffnungen 3 entspricht der Austrittsdurchmesser der Düsenöffnungen 3 etwa einem Fünftel des mittleren Düsenabstandes von der Oberfläche der Bolzen 1.

Zum Abströmen des auf den Bolzen 1 auftreffenden Behandlungsgases steht ein Rückströmquerschnitt 5 zur Verfügung, über dem ein Ventilator 6 angeordnet ist. Damit kann also eine ungehinderte Abströmung des Behandlungsgases von dem Bolzen 1 zu einem Saugraum 7 erfolgen, der sich nahezu über die gesamte Länge des Bolzens 1 erstreckt.

Der Ventilator 6 fördert das Behandlungsgas symmetrisch auf beiden Seiten in Abströmdiffusoren 8. Am Ende dieser Abströmdiffusoren 8, also an den Stellen, wo sich die Abströmdiffusoren etwa auf die Anlagenbreite erweitern, sind Brenner eingebaut, deren Flamme gegen die Abströmung vom Ventilator 6 gerichtet ist, wodurch sich die heißen Abgase sehr gleichmäßig mit dem vom Ventilator 6 umgewälzten Behandlungsgas vermischen. Es können Brenner für alle gängigen Brennstoffe verwendet werden. Bei indirekter Beheizung werden die Strahlrohre und bei direkter elektrischer Beheizung die Heizgitter ebenfalls in den Strömungskanal am Ende der Abströmdiffusoren eingebaut. Durch die sich anschließende Verengung des Strömungskanals erfolgt eine Beschleunigung, welche zu einem gleichmäßigen Geschwindigkeitsprofil im Eintrittsbereich 9 der Zuführkanäle 4 für die Düsenöffnungen 3 führt.

Im heiteren Verlauf der Strömungsführung verengen sich die Zuführkanäle 4 für die Düsenöffnungen 3 vom Eintrittsquerschnitt 9 auf den Mittenquerschnitt 10, wie man in Fig. 5 erkennt, wodurch sich auf der Innenseite der Düsenöffnungen 3 überall der gleiche Strömungswinkel einstellt.

Die Transportvorrichtung soll im folgenden unter Bezugnahme auf die Figuren 6 und 7 beschrieben werden. Die allgemein durch das Bezugszeichen 12 angedeutete, aus Förder- und Hubvorrichtung bestehende Transportvorrichtung weist einen horizontalen, stationären Förderrollen-Herd auf die drehbaren Rollen 14 dieses Rollen-Herdes behalten ihre vertikale Höhe bei und dienen nur für die horizontale Förderung der Bolzen 1 in den und aus dem Behandlungsraum 2.

In den Förderrollen-Herd ist eine Hubvorrichtung mit einem Verbindungs- und Tragrahmen 16 integriert, der durch Hubelemente (nicht dargestellt), z. B. Spindeln oder hydraulische Zylinder, in vertikaler Richtung verstellt werden kann. Der Rahmen 16 trägt mehrere, vertikale Hubstangen 18 (in Fig. 6 sind drei Stangen dargestellt), die an ihrem oberen Ende mit horizontalen Lagerbügeln 20 versehen sind. Die Lagerbügel 20 weisen Lagerflächen aus geeignetem Material, beispielsweise einem keramischen Werkstoff oder einem Sintermaterial, für die Wellen von Doppel-V-Rollen 22 auf. Wie man aus Fig. 7 erkennt, sind die Wellen 15 der Förderrollen 14 sowie die Hubstangen 18 durch die Isolierung des Behandlungsraumes 2 nach außen geführt und außen gelagert.

Der auf den Förderrollen 14 liegende Bolzen 1 wird in horizontaler Richtung in den Behandlungsraum 2 eingeführt, bis er gegen einen Anschlag läuft. Dann wird der Bolzen 1 entgegen seiner Förderrichtung um eine gewisse Strecke zurückbewegt, bis er die richtige horizontale Lage im Behandlungsraum 2 erreicht hat.

Anschließend werden die Hubelemente betätigt, wodurch der Rahmen 16 und damit auch die Doppel-V-Rollen 22 in vertikaler Richtung nach oben verschoben werden, bis die aus Fig. 6 ersichtliche Längsachse des Bolzens 1 mit der zentralen Achse des Behandlungsraumes 2 zusammenfällt.

Die Doppel-V-Rollen 22 sind gleichmäßig über die Länge des Bolzens 1 verteilt und bestehen aus einem warmfesten Material. Bis auf die mittlere Doppel-V-Rolle sind alle Doppel-V-Rollen drehbar gelagert. Die, bezogen auf die Länge des Bolzens 1, mittlere Doppel-V-Rolle 22 ist jedoch stationär, kann sich also nicht drehen, wodurch bei der Erwärmung des Bolzens eine in Längsrichtung von der Mitte des Bolzens 1 ausgehende, gleichmäßige Wärmeausdehnung zu beiden Seiten des Bolzens 1 hin gewährleistet ist.

Bei einer Ausführung des Anwärmofens mit mehreren Behandlungsräumen 2 können die Hubvorrichtungen der einzelnen Behandlungsräume 2 unabhängig voneinander bedient werden, wodurch eine Chargierung der einzelnen Behandlungsräume 2 möglich ist.

Für die Fertigung ergibt sich durch die beschriebene Ausgestaltung der Düsenöffnungen die Vereinfachung, daß mit der gleichen Düsenöffnung, die beispielsweise durch entsprechende Verformung mit einem Druckwerkzeug hergestellt werden kann, überall der gewünschte Strahlneigungswinkel möglichst exakt senkrecht zur Achse des zylindrischen Bolzens 1 erreicht wird. Auf diese Weise wird auch eine überall gleichmäßige Abströmung des Behandlungsgases vom Bolzen 1 erzielt, die wiederum zu einem gleichmäßig über die Bolzenoberfläche verteilten Wärmeübergang führt.

## Patentansprüche

1. Anwärmofen für Bolzen, Stangen, Rohre und ähnliche, zylindrische Güter
a) mit mindestens einem Behandlungsraum, dessen Form dem Querschnitt des Gutes angepaßt ist,
b) mit einer Transportvorrichtung für die Förderung des Gutes in Richtung seiner Längsachse bis zu einer Endlage durch den Behandlungsraum,
c) mit einem Ventilator für die Erzeugung eines umgewälzten Gasstroms,
d) mit einer Heizeinrichtung zur Erwärmung des Gasstroms, und
e) mit Düsenöffnungen in den Wänden der Behandlungsraumes für die Einführung des erwärmten Gasstroms radial zur Längsachse des Gutes,
gekennzeichnet durch die folgenden Merkmale:
f) die Transportvorrichtung (12) weist zusätzlich zur Fördervorrichtung (14) für die horizontale Bewegung des Gutes (1) in Richtung von dessen Längsache eine Hubvorrichtung (16, 18, 20, 22) für die Zentrierung des Gutes (1) vertikal zur Längsachse in Abhängigkeit von den Querschnittsabmessungen des Gutes (1) im Behandlungsraum (2) auf;
g) die Beschickung der die Düsen (3), speisenden Zuführkanäle (4) erfolgt von deren Eintrittsquerschnitten (9) an von den beiden Enden des Behandlungsraumes (2) her; und
h) der Ventilator (6) ist im Abstand quer von der Mittel des Behandlungsraumes (2) angeordnet und bläst beidseitig zu den beiden Eintrittsquerschnitten (9) der Zuführkanäle (4) aus.

2. Anwärmofen nach Anspruch 1, dadurch gekennzeichnet, daß bei kreisrunden Düsenöffnungen (3) der Austrittsdurchmesser der Düsenöffnungen (3) etwa 1/5 des mittleren Abstandes der Düsenöffnungen (3) von der Gutoberfläche beträgt.

3. Anwärmofen nach einem der Ansprüche 1 oder 2, dadurch gekennzeichnet, daß über dem Behandlungsraum (2) ein Saugraum (7) vorgesehen ist, der sich etwa über die gesamte Länge des Gutes (1) erstreckt.

4. Anwärmofen nach Anspruch 3, dadurch gekennzeichnet, daß der mit dem Saugraum (7) in Verbindung stehende Ventilator (6) das Gas symmetrisch zu beiden Seiten in Abströmdiffusoren (8) fördert.

5. Anwärmofen nach Anspruch 4 dadurch gekennzeichnet, daß am Ende der Abströmdiffusoren (8) Brenner angeordnet sind, deren Flamme geben die Abströmung vom Ventilator (6) gerichtet ist.

6. Anwärmofen nach einem der Ansprüche 1 bist 5, dadurch gekennzeichnet, daß sich der Querschnitt der Zuführkanäle (4) vom Eintrittsquerschnitt (9) zum Mittenquerschnitt (10) hin verringert.

7. Anwärmofen nach einem der Ansprüche 1 bis 6, dadurch gekennzeichnet, daß die Fördervorrichtung durch einen horizontalen Förderrollenherd (14) gebildet wird.

8. Anwärmofen nach einem der Ansprüche 1 bis 7, dadurch gekennzeichnet, daß die Hubvorrichtung einen durch Hubelemente in vertikaler Richtung verstellbaren Verbindungs- und TragRahmen (16) für das Gut (1) aufnehmende Doppel-V-Rollen (22) aufweist.

9. Anwärmofen nach Anspruch dadurch gekennzeichnet, daß die, bezogen auf die Länge des Gutes (1), mittlere Doppel-V-Rolle (22) nichtdrehbar gelagert ist.

## Claims

1. Warming-up furnace for bolts, bars, tubes and similar cylindrical products,
a) with at least one treatment space, the form of which is matched to the cross-section of the product,
b) with a transport device for conveying the product in the direction of its longitudinal axis through the treatment space as far as an end position,
c) with a fan for generating a circulated gas stream,
d) with a heating means for heating the gas stream, and
e) with nozzle orifices in the walls of the treatment space for introducing the heated gas stream radially relative to the longitudinal axis of the product,
characterized by the following features:
f) the transport device (12), in addition to the conveyor device (14) for the horizontal movement of the product (1) in the direction of its longitudinal axis, has a lifting device (16, 18, 20, 22) for centring the product (1) vertically relative to the longitudinal axis as a function of the cross- sectional dimensions of the product (1) in the treatment space (2),
g) the feed channels (4) feeding the nozzles (3) are supplied from their inflow cross-sections (9) at the two ends of the treatment space (2), and
h) the fan (6) is arranged transversely at a distance from the middle of the treatment space (2) and blows out on both sides of the two inflow cross-sections (9) of the feed channels (4).

2. Warming-up furnace according to Claim 1, characterized in that, where circular nozzle orifices (3) are concerned, the outflow diameter of the nozzle orifices (3) amounts to approximately one fifth of the mean distance of the nozzle orifices (3) from the product surface.

3. Warming-up furnace according to one of Claims 1 or 2, characterized in that above the treatment space (2) there is a suction space (7) which extends approximately over the entire length of the product (1).

4. Warming-up furnace according to Claim 3, characterized in that the fan (6) connected to the suction space (7) conveys the gas symmetrically on both sides into flow-off diffusers (8).

5. Warming-up furnace according to Claim 4, characterized in that arranged at the end of the flowoff diffusers (8) are burners, the flame of which is directed counter to the flow-off from the fan (6).

6. Warming-up furnace according to one of Claims 1 to 5, characterized in that the cross-section of the feed channels (4) decreases from the inflow cross-section (9) towards the middle cross-section (10).

7. Warming-up furnace according to one of Claims 1 to 6, characterized in that the conveyor device is formed by a horizontal transport-roller hearth (14).

8. Warming-up furnace according to one of Claims 1 to 7, characterized in that the lifting device has a connecting and supporting frame (16) adjustable in the vertical direction by means of lifting elements and intended for double-V rollers (22) receiving the product (1).

9. Warming-up furnace according to Claim 8, characterized in that the double-V roller (22) which is in the middle in relation to the length of the product (1) is mounted non-rotatably.

## Revendications

1. Four de réchauffage pour barres, barreaux, tubes et produits cylindriques analogues
a) comportant au moins un espace de traitement dont la forme est adaptée à la section du produit,
b) comportant un dispositif de transport pour faire avancer le produit, selon la direction de son axe longitudinal, jusqu'à une position finale, dans l'espace de traitement,
c) comportant un ventilateur pour produire un flux de gaz recyclé,
d) comportant un dispositif de chauffage pour réchauffer le flux de gaz, et
e) comportant des ouvertures de buses dans les parois de l'espace de traitement pour l'introduction du flux de gaz réchauffé radialement à l'axe longitudinal du produit,
caractérisé par les attributs suivants:
f) le dispositif de transport (12), en plus du dispositif d'avancement (14) pour le déplacement horizontal du produit (1) en direction longitudinale, présente un dispositif de levage (16, 18, 20. 22) pour le centrage du produit (1) verticalement par rapport à l'axe longitudinal en fonction des dimensions de la section du produit (1) qui se trouve dans l'espace de traitement (2);
g) l'alimentation des canaux d'amenée (4) alimentant les buses (3) se fait par leurs sections d'entrée (9), aux deux extrémités de l'espace de traitement (2); et
h) le ventilateur (6)
est disposé à une certaine distance transversale du milieu de l'espace de traitement (2) et
souffle des deux côtés en direction des deux sections d'entrée (9) des canaux d'amenée (4).

2. Four de réchauffage selon la revendication 1, caractérisé en ce que dans le cas d'ouvertures de buses circulaires (3), le diamètre de sortie des ouvertures de buses (3) est d'environ 1/5 de la distance moyenne entre les ouvertures de buses (3) et la surface du produit.

3. Four de réchauffage selon l'une des revendications 1 ou 2, caractérisé en ce qu'au-dessus de l'espace de traitement (2) est prévu un espace d'aspiration (7) qui s'étend à peu près sur toute la longueur du produit (1).

4. Four de réchauffage selon la revendication 3, caractérisé en ce que le ventilateur (6) qui est relié à l'espace d'aspiration (7) envoie le gaz symétriquement des deux côtés dans des diffuseurs d'évacuation (8).

5. Four de réchauffage selon la revendication 4, caractérisé en ce qu'à l'extrémité des diffuseurs d'évacuation (8) sont disposés des brûleurs dont la flamme est dirigée vers le flux d'évacuation provenant du ventilateur (6).

6. Four de réchauffage selon l'une des revendications 1 à 5, caractérisé en ce que la section des canaux d'amenée (4) va en diminuant depuis la section d'entrée (9) vers la section médiane (10).

7. Four de réchauffage selon l'une des revendications 1 à 6, caractérisé en ce que le dispositif d'avancement est formé par une table horizontale (14) constituée de rouleaux d'avancement.

8. Four de réchauffage selon l'une des revendications 1 à 7, caractérisé en ce que le dispositif de levage présente un cadre (16) de liaison et de support, réglable en direction verticale au moyen d'éléments de levage, pour les rouleaux doubles en V (22) qui reçoivent le produit (1).

9. Four de réchauffage selon la revendication 8, caractérisé en ce que le rouleau double en V (22), médian par rapport à la longueur du produit (1), est porté sans liberté de rotation.
